# EUROPÄISCHE PATENTSCHRIFT

(11) **EP 0 353 424 B1**
(45) Veröffentlichungstag und Bekanntmachung des Hinweises auf die Patenterteilung: **25.03.1992**
(21) Anmeldenummer: 89110428.3
(22) Anmeldetag: 09.06.1989
(51) Int. Cl.: B66B 13/30, E04B 1/68

(54) **Einrichtung zum Abdichten des Spiels zwischen einem Aufzugsschacht und einer Aufzugskabine**
Device to close the clearance between the shaft and the car of a lift installation
Dispositif pour calfeutrer le jeu entre le puits et la cabine d'un ascenseur

(30) Priorität: 25.07.1988 CH 2833/88
(43) Veröffentlichungstag der Anmeldung: 07.02.1990
(73) Patentinhaber: INVENTIO AG, CH-6052 Hergiswil NW (CH)
(72) Erfinder: Aimé, Michel, F-78310 Maurepas (FR)

(56) Entgegenhaltungen:
- DE-A- 3 336 357
- FR-A- 1 451 678
- US-A- 4 058 191
- US-A- 4 735 293

## Beschreibung

Die Erfindung betrifft eine Einrichtung zum gesteuerten Abdichten des Spaltes zwischen dem Randbereich einer Stockwerktür und der Kabinenöffnung einer Aufzugskabine bei Stockwerkhalt, mit einer sich um die Kabinenöffnung erstreckenden Dichtungsleiste.

Aus der Patentschrift US 4 058 191 ist eine Dichtungseinrichtung bekannt, die aus um die Kabinenöffnung angeordneten Klappen mit verformbaren Enden besteht. Bei Stockwerkhalt werden die Klappen abhängig von der Kabinentürbewegung gegen die Schachtwand geklappt. Dabei werden die verformbaren Enden durch die Klappen derart an die Schachtwand gepresst, dass ein wetterfester Abschluss zwischen der Kabine und dem Aufzugsschacht ensteht. Die Klappen sind schwenkbar links, rechts, oben und unten an der Kabinenöffnung angeordnet. Sie werden mittels Rollen und Nocken abhängig von der Kabinentürbewegung gegen die Schachtwand oder von der Schachtwand geklappt.

Ein Nachteil dieser bekannten Einrichtung liegt im grossen mechanischen Aufwand und den damit verbundenen grossen Herstellungskosten. Ein weiterer Nachteil ist der hohe Aufwand an Einstell- und Unterhaltsarbeiten.

Hier will die Erfindung Abhilfe schaffen. Die Erfindung, wie sie in den Ansprüchen gekennzeichnet ist, löst die Aufgabe, eine Dichtungseinrichtung mit einfachem Aufbau zu schaffen, die unabhängig von der Türbewegung arbeitet.

Die durch die Erfindung erreichten Vorteile sind im wesentlichen darin zu sehen, dass durch den einfachen Aufbau der Dichtungseinrichtung grosse Ersparnisse an technischem Aufwand erzielt werden und dass durch den einfachen Aufbau eine minimale Störanfälligkeit gewährleistet ist. Ein weiterer Vorteil besteht darin, dass durch die Unabhängigkeit von der Türbewegung eine raschere Arbeitsweise der Dichtungseinrichtung möglich wird. Ein weiterer Vorteil besteht darin, dass die Wirksamkeit der Dichtungseinrichtung wesentlich verbessert wird.

Im folgenden wird die Erfindung anhand von lediglich einen Ausführungsweg darstellenden Zeichnungen näher erläutert. Es zeigen:
Fig. 1 einen im Aufriss dargestellten Aufzugs-Ein-/Ausgang,
Fig. 2 den Aufzugs-Ein-/Ausgang gemäss Fig. 1 im Seitenriss,
Fig. 3 den Aufzugs-Ein-/Ausgang gemäss Fig. 1 im Grundriss,
Fig. 4 eine schematische Querschnittsansicht einer Dichtungsleiste mit ballonartiger Ausdehnung in drucklosem Zustand,
Fig. 5 eine schematische Querschnittsansicht der Dichtungsleiste gemäss Fig. 4 in beaufschlagtem Zustand,
Fig. 6 eine schematische Querschnittsansicht einer Dichtungsleiste mit scherenartiger Ausdehnung in drucklosem Zustand,
Fig. 7 eine schematische Querschnittsansicht der Dichtungsleiste gemäss Fig. 6 in beaufschlagtem Zustand und
Fig. 8 ein Prinzipschaltbild einer Druckmittelversorgung und Druckmittelsteuerung für die erfindungsgemässe Dichtungsleiste.

In den Fig. 1 bis 8 ist mit 1 ein durch eine Schachtwand 2 und Schachtschiebetüren 3 abgegrenzter Aufzugsschacht bezeichnet. In ihm wird eine Aufzugskabine 4 mit Kabinenschiebetüren 5 geführt. Die Schachtöffnung wird im Randbereich einer Stockwerktür von einem Schachtabschluss 6 umfasst. Eine aus elastischem Material aufgebaute Dichtungsleiste 7 ist um die Kabinenöffnung angeordnet und überbrückt zeitweilig den Spalt zwischen Kabine und Randbereich der Stockwerktür. Die Dichtungsleiste 7 besteht aus einem oberen Teil 8, einem rechten Teil 9, einem unteren Teil 10 und einem linken Teil 11, die einen in den Fig. 4 und 5 dargestellten Querschnitt oder einen in den Fig. 6 und 7 dargestellten Querschnitt aufweisen. Mit 12 ist ein Stützkörper und mit 13 ein Hohlkörper der Dichtungsleiste 7 bezeichnet. Eine an der Kabine angeordnete Befestigungsleiste 14 umfasst den Stützkörper 12. Im Ausführungsbeispiel gemäss Fig. 4 und 5 dehnt sich der Hohlkörper 13 ballonartig aus, im Ausführungsbeispiel gemäss Fig. 6 und 7 dehnt sich der Hohlkörper 13 über Gelenke 15 scherenartig aus. Der zur Ausdehnung der Dichtungsleiste 7 nötige Druck wird von einer Druckquelle 16 erzeugt, die aus einem Kompressor und einer Hilfsdruckquelle, beispielsweise in Gestalt einer Pressluftflasche, besteht. Bei Ausfall des Kompressors wird der Druck automatisch von der Hilfsdruckquelle aufrecht erhalten. Das von der Druckquelle 16 verdichtete Druckmittel gelangt über ein Druckregelventil 17 in einen Druckspeicher 18, der seinerseits elektromagnetisch betätigte 3/2-Wegeventile 19 speist. An den ersten Auslassöffnungen der 3/2-Wegeventile 19 sind die Teile 8; 9; 10; 11 der Dichtungsleiste 7 angeschlossen. Die Druckmittelzuführung erfolgt über eine nicht dargestellte Öffnung im Stützkörper 12. Der Speisedruck wird von einem Druckschalter 20, der Druck in der Dichtungsleiste 7 von Druckschaltern 21 überwacht. Eine mit 22 bezeichnete Aufzugssteuerung übernimmt die Steuerung der elektromagnetisch betätigten 3/2-Wegeventile 19.

Der in den Fig. 4 und 6 gezeigte Hohlkörper 13 ist in drucklosem Zustand derart bemessen, dass ein für die freie Fahrt der Aufzugskabine notwendiger Abstand vom Schachtabschluss 6 gewährleistet ist. Das bei Stockwerkhalt über eine nicht dargestellte Öffnung im Stützkörper 12 einströmende Druckmittel dehnt den elastischen aus in Richtung Schachtabschluss 6 hintereinanderliegenden Kammern bestehenden Hohlkörper 13 gemäss Fig. 5 ballonartig aus, so dass er gegen den Schachtabschluss 6 gepresst wird und dabei das Spiel zwischen der Aufzugskabine und dem Schachtabschluss 6 zugluft- und wetterfest abdichtet. Der in den Fig. 6 und 7 gezeigte elastische Hohlkörper 13 wird durch das einströmende Druckmittel in Richtung Schachtabschluss 6 scherenartig ausgedehnt. Dies deshalb, weil der faltenbalgartige Hohlkörper 13 an den Knickstellen Gelenke 15 in der Gestalt von Stellen mit verminderter Wandstärke aufweist. Vor der Wegfahrt der Aufzugskabine 4 von der Haltestelle wird der Hohlkörper 13 frei zur Atmosphäre entlüftet. Die dem Material des Hohlkörpers 13 anhaftende Elastizität bringt diesen dabei wieder in die Ausgangsform gemäss den Fig. 4 und 6 zurück.

Das Druckregelventil 17 der Fig. 8 liefert den für die Dichtungsleiste 7 gewünschten Speisedruck, vorausgesetzt, dass der von der Druckquelle 16 erzeugte Druck höher als der für die Dichtungsleiste 7 erforderliche Druck ist. Der Speisedruck wird von dem Druckschalter 20 überwacht, der bei Druckmangel oder Überdruck eine Druckmeldung an die Aufzugssteuerung 22 weiterleitet. Diese löst bei Druckmangel einen Alarm zweiter Priorität, bei Überdruck einen Alarm erster Priorität aus. Sobald die Aufzugskabine 4 auf der Haltestelle eingefahren ist, bringt die Aufzugssteuerung 22 die 3/2-Wegeventile 19 elektromagnetisch von einer zweiten, die Dichtungsleiste 7 frei gegen die Atmosphäre entlüftende Stellung in eine erste, die Dichtungsleiste 7 mit dem Speisedruck beaufschlagende Stellung. Die Ansteuerungsreihenfolge der 3/2-Wegeventile 19 wird abhängig von der Anordnung der Teile 8; 9; 10; 11 von der Aufzugssteuerung 22 bestimmt. Im Normalfall werden die vertikal angeordneten Teile 9; 11 als erste mit Druck beaufschlagt. Die Aufzugssteuerung 22 gibt die Wegfahrt der Aufzugskabine 4 von der Haltestelle erst dann frei, wenn alle Druckschalter 21 atmosphärischen Druck melden.

In einem weiteren Ausführungsbeispiel kann anstelle der Entlüftung zur Atmosphäre die Dichtungsleiste 7 zu einem Vakuum entlüftet werden. In diesem Fall ist die zweite Auslassöffnung der 3/2-Wegeventile 19 an die Saugleitung einer Vakuumquelle anzuschliessen. Die Entlüftung zu einem Vakuum bewirkt eine raschere Abfahrbereitschaft der Dichtungsleiste 7.

In einem weiteren Ausführungsbeispiel kann anstelle der Teile 8; 9 und 10 nur ein um die obere rechte und untere rechte Ecke der Türöffnung herumgezogener Teil angeordnet werden. Die Anordnung von nur einem vertikalen Teil und einem drei Seiten umfassenden Teil wirkt sich vorteilhaft auf den Aufwand an Steuerungsmitteln aus.

## Patentansprüche

1. Einrichtung zum gesteuerten Abdichten des Spaltes zwischen dem Randbereich einer Stockwerktür und der Kabinenöffnung einer Aufzugskabine bei Stockwerkhalt, mit einer sich um die Kabinenöffnung erstreckenden Dichtungsleiste, dadurch gekennzeichnet, dass die Dichtungsleiste (7) druckmittelbetrieben ist und einen Hohlkörper (13) mit in Richtung auf den Randbereich der Stockwerktür hintereinanderliegenden Kammern aufweist, die sich unter Einwirkung einer Ventilsteuerung (19; 21; 22) ausdehnen und zusammenziehen.

2. Einrichtung nach Anspruch 1, dadurch gekennzeichnet, dass der Hohlkörper (13) hintereinanderliegende Kammern aufweist, die sich unter Einwirkung der Ventilsteuerung (19; 21; 22) ballonartig ausdehnen.

3. Einrichtung nach Anspruch 1, dadurch gekennzeichnet, dass der Hohlkörper (13) hintereinanderliegende Kammern in der Gestalt eines Faltenbalges aufweist, die sich unter Einwirkung der Ventilsteuerung (19; 21; 22) scherenartig ausdehnen.

4. Einrichtung nach Anspruch 3, dadurch gekennzeichnet, dass zur scherenartigen Ausdehnung an den Knickstellen des Faltenbalges Gelenke (15) angeordnet sind.

5. Einrichtung nach Anspruch 4, dadurch gekennzeichnet, dass die Gelenke (15) die Gestalt von Stellen verminderter Wandstärke aufweisen.

6. Einrichtung nach Anspruch 1, dadurch gekennzeichnet, dass das für den Betrieb der Dichtungsleiste (7) nötige Druckmittel von einer eine Druckquelle (16), ein Druckregelventil (17), einen Druckspeicher (18), 3/2-Wegeventile (19) und Druckschalter (20; 21) aufweisende Druckversorgung erzeugt wird.

7. Einrichtung nach Anspruch 6, dadurch gekennzeichnet, dass das Druckmittel der Dichtungsleiste (7) abhängig von der Einfahrt der Aufzugskabine (4) auf der Haltestelle über die von einer Aufzugssteuerung (22) gesteuerten 3/2-Wegeventile (19) zugeführt wird.

8. Einrichtung nach Anspruch 6, dadurch gekennzeichnet, dass dass die Dichtungsleiste (7) vor der Wegfahrt der Aufzugskabine (4) von der Haltestelle über die von der Aufzugssteuerung (22) gesteuerten 3/2-Wegeventile (19) zur Atmosphäre entlüftet wird.

9. Einrichtung nach Anspruch 6, dadurch gekennzeichnet, dass die Dichtungsleiste (7) vor der Wegfahrt der Aufzugskabine (4) von der Haltestelle über die von der Aufzugssteuerung (22) gesteuerten 3/2-Wegeventile (19) zu einem Vakuum entlüftet wird.

10. Einrichtung nach Anspruch 6, dadurch gekennzeichnet, dass die Druckquelle (16) einen Kompressor und eine Hilfsdruckquelle in der Gestalt einer Pressluftflasche aufweist, die bei Ausfall des Kompressors den Druck automatisch aufrecht erhält.

## Claims

1. Equipment for the controlled sealing-off of the gap between the edge of a storey door and the cage opening of a lift cage when stopping at a storey with a sealing strip extending around the cage opening, characterised thereby, that the sealing strip (7) is operated by pressure medium and displays a hollow body (13) with chambers, which lie one behind the other in the direction of the edge region of the storey door and expand and draw together under the influence of a valve control (19; 21; 22).

2. Equipment according to claim 1, characterised thereby, that the hollow body (13) displays chambers which lie one behind the other and expand in the manner of a balloon under the influence of the valve control (19; 21; 22).

3. Equipment according to claim 1, characterised thereby, that the hollow body (13) displays chambers which lie one behind the other in the structure of a bellows and expand in the manner of scissors under the influence of the valve control (19; 21; 22).

4. Equipment according to claim 3, characterised thereby, that hinges (15) are arranged at the kink points of the bellows for the expansion in the manner of scissors.

5. Equipment according to claim 4, characterised thereby, that the hinges (15) display the structure of places of reduced wall thickness.

6. Equipment according to claim 1, characterised thereby, that the pressure medium needed for the operation of the sealing strip (7) is produced by a pressure supply displaying a pressure source (16), a pressure-regulating valve (17), a pressure store (18) 3/2-way valves (19) and pressure switches (20; 21).

7. Equipment according to claim 6, characterised thereby, that the pressure medium of the sealing strip (7) is supplied by way of the 3/2-way valves (19) controlled by a lift control (22) independently of the arrival of the lift cage (4) at the stopping point.

8. Equipment according to claim 6, characterised thereby, that the sealing strip (7) is ventilated to atmosphere by way of the 3/2-way valves (19) controlled by the lift control (22) before the departure of the lift cage (4) from the stopping point.

9. Equipment according to claim 6, characterised thereby, that the sealing strip (7) is ventilated to a vacuum by way of the 3/2-way valves (19) controlled by the lift control (22) before the departure of the lift cage (4) from the stopping point.

10. Equipment according to claim 6, characterised thereby, that the pressure source (16) displays a compressor and an auxiliary pressure source in the structure of a compressed air cylinder which in the case of a failure of the compressor automatically maintains the pressure.

## Revendications

1. Dispositif pour obturer de façon commandée la fente entre la zone du bord d'une porte palière et l'ouverture d'une cabine d'ascenseur lors d'un arrêt à un étage, comportant une bande d'étanchéité s'étendant autour de l'ouverture de la cabine, caractérisé en ce que la bande d'étanchéité (7) est actionnée à l'aide d'un moyen de pression et possède un corps creux (13) comportant des chambres qui sont disposées les unes derrière les autres en direction de la zone du bord de la porte palière et qui se dilatent et se rétractent sous l'action d'une commande par soupapes (19 ; 21 ; 22).

2. Dispositif selon la revendication 1, caractérisé en ce que le corps creux (13) possède des chambres qui sont disposées les unes derrière les autres et qui se dilatent comme des ballons sous l'action de la commande par soupapes (19 ; 21 ; 22).

3. Dispositif selon la revendication 1, caractérisé en ce que le corps creux (13) possède des chambres qui sont disposées les unes derrière les autres sous la forme d'un soufflet et qui se dilatent à la manière d'un accordéon sous l'action de la commande par soupapes (19 ; 21; 22).

4. Dispositif selon la revendication 3, caractérisé en ce qu'il est prévu, en vue de la dilatation à la manière d'un accordéon, des jointures (15) aux points formant coudes du soufflet.

5. Dispositif selon la revendication 4, caractérisé en ce que les jointures (15) ont la forme de points d'épaisseur de paroi réduite.

6. Dispositif selon la revendication 1, caractérisé en ce que le moyen de pression nécessaire au fonctionnement de la bande d'étanchéité (7) est produit par un dispositif d'alimentation en pression formé d'une source de pression (16), d'une soupape de régulation de pression (17), d'un accumulateur hydraulique (18), de soupapes 3 voies-2 positions (19) et d'interrupteurs de pression (20 ; 21).

7. Dispositif selon la revendication 6, caractérisé en ce que l'agent de pression de la bande d'étanchéité (7) est amené par l'intermédiaire des soupapes de régulation 3 voies-2 positions (19) commandées par une unité de commande d'ascenseur (22), en fonction de l'arrivée de la cabine d'ascenseur (4) au point d'arrêt.

8. Dispositif selon la revendication 6, caractérisé en ce que la bande d'étanchéité (7) est désaérée par mise à l'atmosphère, avant que la cabine d'ascenseur (4) ne quitte le point d'arrêt, par l'intermédiaire des soupapes 3 voies-2 positions (19) commandées par l'unité de commande d'ascenseur (22).

9. Dispositif selon la revendication 6, caractérisé en ce que la bande d'étanchétié (7) est désaérée par mise à vide, avant que la cabine d'ascenseur (4) ne quitte le point d'arrêt, par l'intermédiaire des soupapes 3 voies-2 positions (19) commandées par l'unité de commande d'ascenseur (22).

10. Dispositif selon la revendication 6, caractérisé en ce que la source de pression (16) possède un compresseur et une source de pression auxiliaire se présentant sous la forme d'une bouteille d'air comprimé, qui maintient automatiquement la pression en cas de panne du compresseur.
